# EUROPÄISCHE PATENTANMELDUNG

(11) **EP 0 487 766 A1**
(43) Veröffentlichungstag der Anmeldung: **03.06.1992**
(21) Anmeldenummer: 90122683.7
(22) Anmeldetag: 27.11.1990
(51) Int. Cl.: H05G 1/08, H05G 1/20

(54) **Röntgendiagnostikgenerator mit einem seinen Hochspannungstransformator speisenden Wechselrichter**

(71) Anmelder: SIEMENS AKTIENGESELLSCHAFT, D-80333 München (DE)
(72) Erfinder: Schweighofer, Peter, Dipl.-Ing., W-8520 Erlangen (DE); Tichy, Peter, Dipl.-Ing., W-8525 Uttenreuth (DE)

(57) **Zusammenfassung**

Bei einem Hochfrequenz-Röntgendiagnostikgenerator mit einem Reihenschwingkreis (4, 5) am Wechselrichterausgang soll ein besonders einfacher Aufbau erzielt werden.

Der Reihenschwingkreis (4, 5) ist von der Induktivität und der Kapazität des Hochspannungstransformators (2) gebildet. Ein besonderer Schwingkreiskondensator ist demgemäß nicht erforderlich. Die Primärwicklung des Hochspannungstransformators (2) ist hierzu von zwei voneinander isolierten Metallbändern gebildet, deren entgegengesetzte Enden nach außen geführt sind und die Anschlüsse (19, 20) des Schwingkreises (4, 5) bilden. Eine gleiche Anordnung ist für den Heiztransformator (21) möglich.

## Beschreibung

Die Erfindung betrifft einen Röntgendiagnostikgenerator mit einer Röntgenröhre, einem die Röntgenröhre speisenden Hochspannungstransformator, einem am Eingang des Hochspannungstransformators angeschlossenen Wechselrichter und einem den Wechselrichter speisenden Netzgleichrichter, bei dem der Wechselrichter eine Schaltung zum wechselweisen Verbinden der Anschlüsse eines LC-Schwingkreises mit den Polen einer Gleichspannungsquelle aufweist.

Bei einem Röntgendiagnostikgenerator dieser Art ist es möglich, die Speisefrequenz der Röntgenröhre im kHz-Bereich, also wesentlich höher als die Netzfrequenz, zu wählen. Wegen dieser hohen Speisefrequenz kann der Hochspannungstransformator wesentlich kleiner und leichter aufgebaut werden als bei einem Röntgendiagnostikgenerator, der mit Netzfrequenz betrieben wird.

Bei einem Röntgendiagnostikgenerator dieser Art ist es bekannt, den LC-Schwingkreis aus der Reihenschaltung eines Kondensators mit der Primärwicklung des Hochspannungstransformators aufzubauen, also die Induktivität des Hochspannungstransformators als Schwingkreisinduktivität zu nutzen. Dadurch ergibt sich ein einfacher, platzsparender Aufbau.

Der Erfindung liegt die Aufgabe zugrunde, einen Röntgendiagnostikgenerator der eingangs genannten Art hinsichtlich des Platzbedarfes noch weiter zu vereinfachen.

Diese Aufgabe ist erfindungsgemäß dadurch gelöst, daß der LC-Schwingkreis von der Kapazität und Induktivität des Hochspannungstransformators gebildet ist, wobei die Primärwicklung des Hochspannungstransformators von zwei voneinander isolierten Metallbändern gebildet ist, deren entgegengesetzte Enden nach außen geführt sind und die Anschlüsse des LC-Schwingkreises bilden. Bei dem erfindungsgemäßen Röntgendiagnostikgenerator wird der Hochspannungstransformator so ausgebildet, daß seine Kapazität und Induktivität zur Bildung des LC-Schwingkreises geeignet ist. Ein besonderer Schwingkreiskondensator kann demgemäß entfallen.

Durch eine Wicklung aus zwei Metallbändern wird ein Schwingkreis gebildet, dessen Induktivität und Kapazität durch geeignete Materialwahl und Dimensionierung den Erfordernissen entsprechend ausgebildet werden kann. So kann z.B. die Kapazität durch die Art und Dicke der Isolierung sowie die Fläche der Metallbänder festgelegt werden. Die Resonanzfrequenz einer derartigen Primärwicklung ist in weiten Grenzen variierbar. Sie ist demgemäß ebenfalls den Erfodernissen entsprechend festlegbar.

Die Erfindung ist nachfolgend anhand eines in der Zeichnung dargestellten Ausführungsbeispieles näher erläutert. Es zeigen:
- Fig. 1: einen Röntgendiagnostikgenerator nach der Erfindung,
und
- Fig. 2: die Primärwicklung des Hochspannungstransformators des Röntgendiagnostikgenerators gemäß Fig. 1.

In der Fig. 1 ist eine Röntgenröhre 1 dargestellt, die von einem Hochspannungstransformator 2 über einen Hochspannungsgleichrichter 3 gespeist wird. Durch den konstruktiven Aufbau der Primärwicklung des Hochspannungstransformators 2 entstehen induktive und kapazitive Beläge, die im Ersatzschaltbild durch eine Reihe von Induktivitäten 4 und Kapazitäten 5 dargestellt sind. Die Induktivitäten 4 und die Kapazitäten 5 bilden einen Reihenschwingkreis. Dieser Reihenschwingkreis wird über zwei Thyristoren 6 und 7 wechselweise mit zwei Kondensatoren 8 und 9 verbunden, die über eine Gleichrichterschaltung 10 vom Wechselstromnetz mit der gezeichneten Polarität aufgeladen werden. Parallel zu den Thyristoren 6 und 7 liegen Freilaufdioden 11 und 12. Die Thyristor- und Diodenkombinationen können auch durch andere, hohe Frequenzen schaltende Bauelemente ersetzt werden.

Wird beispielsweise der Thyristor 6 von einer Steuervorrichtung 13 gezündet, so werden die Kondensatoren 5 mit der gezeichneten Polarität aufgeladen, und zwar auf eine Spannung, die aufgrund der Streuinduktivität des Hochspannungstransformators 2 über der Spannung des Kondensators 8 liegt. Der Thyristor 6 erlischt, wenn der Ladestrom Null geworden ist. Anschließend an diesen Zeitpunkt treibt die im Vergleich zur Spannung am Kondensator 8 höhere Spannung an den Kondensatoren 5 einen Entladestrom über die Freilaufdiode 11. Dieser Entladestrom wird Null, wenn die Spannungen an den Kondensatoren 5 und 8 gleich groß sind. Demgemäß liegt an der Primärwicklung des Hochspannungstransformators 2 eine Spannungshalbwelle. Wird nunmehr der Thyristor 7 durch die Steuervorrichtung 13 gezündet, so werden die Kondensatoren 5 auf eine über der Spannung des Kondensators 9 liegende Spannung mit einer gegenüber der gezeichneten Polarität entgegengesetzten Polarität aufgeladen und die geschilderten Vorgänge wiederholen sich analog in Verbindung mit der Freilaufdiode 12. Demgemäß schließt sich an die erste Halbwelle an der Primärwicklung eine zweite Halbwelle entgegengesetzter Polarität an. Beim Zünden des Thyristors 6 folgt wieder eine mit der ersten Halbwelle gleichpolige Halbwelle usw.

Die Frequenz der Speisespannung des Hochspannungstransformators 2 ist durch Festlegung der Zündzeitpunkte der Thyristoren 6 und 7 einstellbar. Dabei ist es denkbar, die Frequenz so zu erhöhen, daß der ansteigende Freilaufstrom durch die Dioden 11, 12 in den anderen Thyristorzweig umgelenkt wird. Die Kondensatoren 8 und 9 sorgen für eine geglättete Eingangsspannung des Wechselrichters 4 bis 7, 11, 12, so daß die Spitzenspannung an der Primärwicklung und damit auch an der Röntgenröhre 1 weitgehend konstant ist.

Die Fig. 2 zeigt den Aufbau der Primärwicklung des Hochspannungstransformators 2 genauer. Auf einem Eisenkern 14 sind zwei Metallbänder 15, 16 aufgewickelt, die durch Isolierstreifen 17, 18 voneinander getrennt sind. Die entgegengesetzten Enden der Metallbänder 15, 16 sind nach außen geführt und mit den Anschlüssen 19, 20 für die Primärwicklung des Hochspannungstransformators 2 versehen. Der induktive und kapazitive Belag einer derart aufgebrachten Lagenwicklung bildet bereits den gewünschten Reihenschwingkreis, ohne daß ein diskreter Bauteil als Schwingkreiskondensator erforderlich wird. Das Ersatzschaltbild des Hochspannungstransformators 2 mit den Induktivitäten 4 und den Kapazitäten 5 ist in der Fig. 1 wie oben erläutert dargestellt.

Bei dem Ausführungsbeispiel ist der den Hochspannungstransformator 2 speisende Wechselrichter 4 bis 7, 11, 12 von einer Halbbrücke mit zwei Thyristoren 6, 7 gebildet. Natürlich kann auch eine Vollbrücke mit vier Thyristoren oder auch mit anderen Schaltelementen, z.B. Transistoren, Verwendung finden.

Ein so aufgebauter Transformator kann auch in einem Schwingkreiswechselrichter 22 zum Heizen der Wendel der Röntgenröhre 1, d.h. zur Speisung des Heiztransformators 21, verwendet werden.

## Patentansprüche

1. Röntgendiagnostikgenerator mit einer Röntgenröhre (1), einem die Röntgenröhre (1) speisenden Hochspannungstransformator (2), einem am Eingang des Hochspannungstransformators (2) angeschlossenen Wechselrichter (4 bis 7, 11, 12) und einem den Wechselrichter (4 bis 7, 11, 12) speisenden Netzgleichrichter (10), bei dem der Wechselrichter (4 bis 7, 11, 12) eine Schaltung (6, 7) zum wechselweisen Verbinden der Anschlüsse (19, 20) eines LC-Schwingkreises (4, 5) mit den Polen einer Gleichspannungsquelle (8, 9) aufweist und bei dem der LC-Schwingkreis (4 bis 7, 11, 12) von der Kapazität (5) und Induktivität (4) des Hochspannungstransformators (2) gebildet ist, wobei die Primärwicklung des Hochspannungstransformators (2) von zwei voneinander isolierten Metallbändern (15, 16) gebildet ist, deren entgegengesetzte Enden nach außen geführt sind und die Anschlüsse (19, 20) des LC-Schwingkreises (4, 5) bilden.

2. Röntgendiagnostikgenerator nach den Ansprüchen 1 und 2, bei dem der Transformator (21) zum Heizen der Wendel der Röntgenröhre (1) ebenfalls von einem Schwingkreis-Wechselrichter (22) gespeist wird und dessen Kapazität und Induktivität bildet.
